# EUROPÄISCHE PATENTANMELDUNG

(11) **EP 1 180 578 A1**
(43) Veröffentlichungstag der Anmeldung: **20.02.2002**
(21) Anmeldenummer: 00117667.6
(22) Anmeldetag: 16.08.2000
(51) Int. Cl.: F01D 5/18

(54) **Anordnung von Turbinenschaufeln**

(71) Anmelder: SIEMENS AKTIENGESELLSCHAFT, 80333 München (DE)
(72) Erfinder: Bolms, Hans-Dieter, Dr., 45468 Muelheim (DE); Strassberger, Michael, Dr., 44879 Bochum (DE); Tiemann, Peter, 58452 Witten (DE)

(57) **Zusammenfassung**

Die Erfindung betrifft eine Turbinenleitschaufel, insbesondere Turbinenleitschaufel (1) der hintersten Stufen, mit jeweils einem radial außen angeordneten Fußbereich (2), einem radial innen angeordneten Kopfbereich (3) und einem zwischen Kopfbereich und Fußbereich verlaufenden radialen Kühlluftkanal (4), in den Kühlluft (23) in eine Eintrittsöffnung (36) im Fußbereich einleitbar und durch eine Austrittsöffnung (35) im Kopfbereich zumindest teilweise ausleitbar ist. Dabei weist der Kühlluftkanal einen radialen Innenkanal (13) auf, durch den die Kühlluft vom Fußbereich zum Kopfbereich strömt und einen an den Innenkanal angrenzenden Außenkanal (9), der den Innenkanal zumindest teilweise umfangsseitig umgibt, der mit dem Innenkanal kommuniziert (10) und der eine Austrittsöffnung (12) im Fußbereich aufweist, wobei durch den Außenkanal ein Kühlluftanteil in Richtung Fußbereich zurückströmt und durch die Austrittsöffnung austritt.

## Beschreibung

Die Erfindung betrifft eine Anordnung von Turbinenleitschaufeln, insbesondere Turbinenleitschaufeln der hintersten Stufen, mit jeweils einem radial außen angeordneten Fußbereich, einem radial innen angeordneten Kopfbereich und einem zwischen Kopfbereich und Fußbereich verlaufenden radialen Kühlluftkanal, in den Kühlluft in eine Eintrittsöffnung im Fußbereich einleitbar und durch eine Austrittsöffnung im Kopfbereich zumindest teilweise ausleitbar ist.

Ein eine Turbine antreibender Heißgasstrom wird von den stationären Turbinenleitschaufeln zu den Turbinenlaufschaufeln, die auf sich um eine zentrale Turbinenachse drehenden Scheiben befestigt sind, geleitet. Eine kreisförmige Anordnung von Turbinenleitschaufeln, die mit ihren radial äußeren Fußbereichen auf einer stationären Turbinengehäusewand befestigt sind, wechselt sich dabei ab mit einer Anordnung von Turbinenlaufschaufeln auf einer sich drehenden Scheibe. Die radial inneren Kopfbereiche der Turbinenleitschaufeln grenzen an einen U-förmigen inneren Ring, der auf seiner Außenseite eine Labyrinthdichtung aufweist, die gegen Umströmung des U-Rings mit Heißgas abdichtet.

Zur Kühlung der durch das vorbeiströmende Heißgas aufgeheizten Turbinenschaufeln wird in der Regel Kühlluft eingesetzt. Bei Turbinenleitschaufeln strömt die Kühlluft beispielsweise durch einen in der Turbinenleitschaufel angebrachten radialen Kühlluftkanal vom radial äußeren Fußbereich der Turbinenleitschaufel bis zum radial inneren Kopfbereich. Aus dem Kopfbereich wird die Kühlluft in den angrenzenden U-förmigen Ring eingeleitet. Dieser wird durch die vorbeiströmende Kühlluft gekühlt. Durch einen Überdruck der Kühlluft soll zudem verhindert werden, daß Heißgas in den von dem Kopfbereich der Turbinenleitschaufeln und dem darunterliegenden U-förmigen Ring gebildeten Hohlraum eindringt.

Problematisch ist dabei, daß der U-förmige Ring aus Fertigungs- und Kostengründen zumeist aus einem wenig temperaturresistenten Material besteht. Beim Durchströmen der Turbinenleitschaufel heizt sich die Kühlluft in der Regel bis zur maximalen zulässigen Temperatur der Turbinenleitschaufel auf. Die Kühlluft besitzt somit beim Einströmen in den U-Ring bereits eine recht hohe Temperatur und kann bei den geringen Kühlluftmengen, die für eine Kühlung der Turbinenleitschaufel einer hinteren Stufe, die im Vergleich zu den anderen Turbinenleitschaufelstufen nicht sehr warm wird, ausreichen würden, keine genügende Kühlung des U-Rings liefern. Dies ist auch deswegen problematisch, weil die in den durch den U-Ring und den Turbinenschaufelkopfbereich gebildeten Hohlraum eingeleitete Kühlluft nach Durchströmen des Hohlraums ausgeleitet wird und in Richtung der hintersten, weitgehend ungekühlten, hitzeempfindlichen Turbinenlaufschaufelscheibe strömt.

Die bisherige Problemlösung besteht darin, sehr viel Kühlluft durch eine zentrale Bohrung einer Turbinenleitschaufel oder durch einen Kühlluftkanal einer weitgehend hohl gegossenen Turbinenleitschaufel zu leiten.

Aufgabe der vorliegenden Erfindung ist es daher, eine Anordnung von Turbinenleitschaufeln zu schaffen, die einen geringeren Kühlluftbedarf aufweist, wobei zugleich der U-förmige Ring ausreichend gekühlt wird.

Die Aufgabe wird dadurch gelöst, daß der Kühlluftkanal einen radialen Innenkanal aufweist, durch den die Kühlluft vom Fußbereich zum Kopfbereich strömt und einen an den Innenkanal angrenzenden Außenkanal, der den Innenkanal zumindest teilweise umfangsseitig umgibt, der mit dem Innenkanal kommuniziert und der eine Austrittsöffnung im Fußbereich aufweist, wobei durch den Außenkanal ein Kühlluftanteil in Richtung Fußbereich zurückströmt und durch die Austrittsöffnung ausströmt.

Durch die Aufteilung des Kühlluftkanals in Innen- und Außenkanal wird erreicht, daß die Kühlluft zuerst durch den Innenkanal strömt und am Fußbereich teilweise zur Kühlung des U-förmigen Rings ausströmt und teilweise wieder nach dem Umleiten durch den Außenkanal zurückströmt. Der Innenkanal wird von der Gesamtkühlluftmenge durchströmt und von einer geringeren Kühlluftmenge in Form einer Gegenströmung umströmt. Der Kühlluftstrom im den Innenkanal umgebenden Außenkanal ist dabei sehr schnell. Somit liefert er eine gute Kühlung der umgebenden Bereiche der Turbinenleitschaufel aufgrund der erhöhten Kühlleistung eines schnelles Kühlluftflusses. Die in einem schnellen Strom zurückströmende Kühlluft isoliert einerseits den Innenkanal und ermöglicht, daß die Kühlluft an der Ausströmstelle in den U-Ring am Kopfbereich eine niedrige Temperatur aufweist, ohne daß große Mengen Kühlluft eingesetzt werden müßten. Zugleich kühlt die zurückströmende Kühlluft die Seitenwände des Kühlluftkanals und somit die umgebenden Bereiche der Turbinenleitschaufel, die die lasttragenden Bereiche der Turbinenleitschaufel sind. Die Wände der Turbinenschaufel, die den Kühlluftkanal umgeben, sind erfindungsgemäß dicker ausgebildet als im Stand der Technik und somit stabiler. Durch die Umleitung eines Teils des Kühlluftstroms durch den Außenkanal und die schnellere Leitung der Kühlluft im Außenkanal wird somit die Gesamtkühlluftmenge reduziert und zugleich die Temperatur der im Kopfbereich aus der Turbinenleitschaufel zur Kühlung des U-Rings austretenden Kühlluft herabgesetzt. Die Erfindung bietet somit den Vorteil, daß mit geringen Kühlluftmengen sowohl die Turbinenleitschaufel als auch der U-förmige Ring ausreichend gekühlt werden.

Wenn die Turbinenleitschaufeln Turbinenleitschaufeln der hintersten Stufen sind, ist gegenüber der Verwendung üblicher Kühlluftkanäle eine verhältnismäßig große Einsparung von Kühlluft gegeben, weil sich das Heißgas bis zum Erreichen der letzten Stufen bereits wesentlich abgekühlt hat und deshalb die Turbinenleitschaufeln der hintersten Stufen grundsätzlich nicht so stark aufgeheizt sind. Gerade für diese Turbinenleitschaufeln ergibt sich somit durch die erfindungsgemäße Anordnung der Turbinenleitschaufeln eine wesentliche Einsparmöglichkeit der Kühlluft.

Wenn der Außenkanal den Innenkanal praktisch allseitig umfangsseitig umgibt, wird die Wärmestrahlung der durch den Innenkanal geleiteten Kühlluft nahezu allseitig von dem Teil der Kühlluft, die durch den Außenkanal leitbar ist, abgeführt. Aufgrund der großen Strahlungsfläche ist ein großer Wärmeübertrag in kurzer Zeit möglich. Die im Kopfbereich ankommende Kühlluft hat somit eine sehr niedrige Temperatur und kann den U-förmigen Ring optimal kühlen.

Wenn der Innenkanal zumindest eine Kommunikationsbohrung aufweist, durch die Kühlluft in den Außenkanal übertreten kann, wird die Kühlluft an der Bohrungsstelle sehr stark beschleunigt. Dies verbessert die Kühleigenschaften der Kühlluft im Außenkanal, da durch die höhere Geschwindigkeit mehr Wärme aufgenommen werden kann.

Einen langen Kühlluftweg innerhalb der Turbinenleitschaufel und somit eine gute Ausnutzung der Kühlluft wird erreicht, wenn der Innenkanal an einem kopfseitigen Endbereich zumindest eine Kommunikationsbohrung aufweist. Die Kühlluft kann das Kühlluftrohr auf nahezu der gesamten Länge zwischen Kopf- und Fußbereich von der heißen Schaufelwand abschirmen, so daß die im Kopfbereich der Turbinenleitschaufel austretende Kühlluft auch bei einem geringen Kühlluftstrom im Innenkanal eine ausreichend geringe Temperatur hat, um den U-förmigen Ring gut zu kühlen. Der im Außenkanal zurückströmende Kühlluftstrom kühlt zugleich die umgebenden Bereiche der Turbinenleitschaufel.

Vorteilhaft ist es, wenn die Turbinenleitschaufel am Fußbereich in einem Hinterkantenbereich eine Austrittsöffnung aufweist, die mit dem Außenkanal in Verbindung steht. Durch die Austrittsöffnung tritt umgeleitete Kühlluft, die am Innenkanal vorbeigestreift ist, aus der Turbinenleitschaufel aus, ohne daß es eine Vermischung mit der eingeleiteten Kühlluft gibt. Die Anordnung der Austrittsöffnung im Hinterkantenbereich verhindert ein Eindringen von anströmendem Heißgas, das zu Beschädigungen führen würde. Dadurch, daß die Austrittsöffnungen für die den Außenkanal durchströmende Kühlluft im Fußbereich der Turbinenleitschaufel untergebracht sind, hat die Kühlluft einen sehr langen Weg innerhalb der Turbinenleitschaufel und kann auch bei geringeren Kühlluftmengen entsprechend viel Wärmeenergie aus der Turbinenleitschaufel aufnehmen und nach außen abführen, ohne daß die Luft im Innenkanal aufgeheizt würde.

Wenn der Innenkanal zylindrisch ist, ist die Geschwindigkeit und die Art der Strömung der umströmenden Kühlluft auf der gesamten Kanallänge annähernd gleich groß und somit auch der Wärmeabtransport. Hierdurch ist eine gleichmäßige Kühlleistung gewährleistet.

Eine vorteilhafte Ausgestaltung der Erfindung liegt vor, wenn der Innenkanal ein in den Kühlluftkanal einsetzbares Kühlluftleitrohr ist, das mit einem Abstand zu Innenwänden des Kühlluftkanals angeordnet ist und der Außenkanal durch den Zwischenraum zwischen Kühlluftleitrohr und den Innenwänden des Kühlluftkanals gebildet ist. Die Herstellung des Kühlkanals ist vereinfacht. Das Kühlluftleitrohr kann nach dem Guß in den Kühlluftkanal eingesetzt werden. Der Außenkanal besteht dann aus dem sich um das Kühlluftleitrohr herum erstreckenden Zwischenraum. Die Dicke des Zwischenraums, die dem Abstand des Kühlluftleitrohrs von den Seitenwänden des Kühlluftkanals entspricht, kann nach Bedarf eingestellt werden. Je schmaler der Zwischenraum ist, desto größer wird die Geschwindigkeit der hindurchgepreßten Kühlluft. Durch eine steigende Kühlluftgeschwindigkeit steigt wiederum ihre Fähigkeit zum Wärmeabtransport.

Vorteilhaft ist es, wenn der Querschnitt des Außenkanals so gewählt wird, daß die Kühlluft schnell durch den Kanal strömt und damit eine ausreichende Kühlung gewährleistet ist.

Die gestellte Aufgabe bezieht sich auch auf ein Verfahren zur Herstellung einer Turbinenleitschaufel.

Die Aufgabe wird gelöst durch ein Gießverfahren zur Herstellung einer Anordnung von Turbinenleitschaufeln, bei dem ein Kern verwendet wird, der den Kühlluftkanal der Turbinenleitschaufel erzeugt, wobei der Kern einen geringeren Querschnitt hat, als übliche Kerne für den Guß von Turbinenleitschaufeln, wobei nach dem Guß in den Kühlluftkanal ein mit zumindest einer Kommunikationsbohrung versehenes Kühlluftleitrohr mit Abstand zu den Innenwänden des Kühlluftkanals eingesetzt wird, und in die Wand im Hinterkantenbereich des Fußbereichs der Turbinenleitschaufel bis zu der Außenkontur der Turbinenleitschaufel hindurchgehende Austrittsöffnungen eingebracht werden.

Bei der Herstellung kann die Form des Schaufelkerns für den Guß gegenüber üblichen Gußkernen verkleinert werden. Da der sich ergebende Kühlkanal somit kleiner ist nimmt die Wanddicke der Turbinenschaufel somit insbesondere zur Eintrittskante hin stark zu. Der Guß wird somit im Hinblick auf unkritische Wanddicken wesentlich vereinfacht. Nach dem Guß wird dann ein Kühlluftleitrohr eingesetzt. Zwischen Kühlluftleitrohr und Kühlkanalinnenwand entsteht lediglich ein schmaler Außenkanal, der das Kühlluftleitrohr ringförmig umgibt. Durch die Reduzierung der Größe des Gußkerns und somit der Fläche der Kühlkanalinnenwand wird die Strahlungsfläche für die Wärmestrahlung reduziert und somit die in den Kühlluftstrom pro Zeiteinheit abgegebene Wärmemenge. Die Kühlluft wird somit nicht so stark aufgeheizt. Es reicht eine geringere Kühlluftmenge aus. Die Kühlung der Turbinenleitschaufel ist bei den relativ geringen Temperaturen insbesondere in den hinteren Stufen ausreichend.

Anhand der Figuren soll ein Ausführungsbeispiel der Erfindung gegeben werden. Es zeigen:
- Fig. 1: eine Turbinenleitschaufel der hintersten Stufen,
- Fig. 2: einen Längsschnitt durch eine Turbinenleitschaufel nach Fig.1 und
- Fig.3: eine schematische Darstellung der Temperaturentwicklung der Kühlluftmassenströme.

Fig. 1 zeigt eine perspektivische Darstellung einer Turbinenleitschaufel 1 der hintersten Stufen. Mit Hilfe des Fußbereichs 2, der Haltevorsprünge 24 aufweist, wird die Turbinenleitschaufel 1 an einer nicht dargestellten Innenwand eines zylinderförmigen Turbinengehäuses befestigt. Von dort aus erstreckt sich die Turbinenleitschaufel 1 mit ihrem Schaufelblatt 18 radial in Richtung einer zentralen Turbinenachse 30 des Turbinengehäuses. Den radial inneren Abschluß der Turbinenleitschaufel 1 bildet der Kopfbereich 3, der ein Plateau 25 und eine bezogen auf die Turbinenachse 30 radial innere bogenförmige Ausnehmung 26 aufweist. An diesen Kopfbereich 3 ist mittels schienenartiger Haltevorsprünge 27 ein U-förmiger Ring 19 angekoppelt. Die Haltevorsprünge 27 greifen dabei in Haltenuten 28 des Uförmigen Rings 19 ein. Die bogenförmige Ausnehmung 26 des Kopfbereichs 3 begrenzt zusammen mit dem U-förmigen Ring 19 einen Hohlraum 20, dessen Längsrichtung 29 quer zur Turbinenachse 30 und zu einer Schaufelachse 31 verläuft. Radial innen am U-förmigen Ring 19 befindet sich eine Labyrinthdichtung 21. Diese dichtet die sich bei Betrieb der Turbine um die zentrale Turbinenachse 31 drehende, angrenzend darunterliegende Turbinenlaufschaufelscheibe 22, die mit nicht dargestellten Turbinenlaufschaufeln besetzt ist, gegen ein direktes Durchströmen von Heißgas 17 ab.

Das Schaufelblatt 18 weist einen radialen, zylinderförmigen Kühlluftkanal 4 auf, der durchgehend von einer Eintrittsöffnung 36 der Kühlluft 23 im Fußbereich 2 der Turbinenleitschaufel 1 bis zu seiner Austrittsöffnung 35 der Kühlluft im Kopfbereich 3 der Turbinenleitschaufel 1 verläuft. Er hat eine Querschnittskontur 34, die im Bereich des Schaufelblatts 18 und des Fußbereichs 2 der Außenkontur 16 des Schaufelblatts 18 ähnelt. Die Querschnittskontur 34 des Kühlluftkanals 4 bleibt bei Betrachtung vom Fußbereich 2 bis vor den Kopfbereich 3 in ihrer Form im wesentlichen erhalten, kann jedoch in der Größe abnehmen. Bei Eintritt des Kühlluftkanals 4 in den Kopfbereich 3 verengt sich der Querschnitt 34 in Form einer umlaufenden Stufe 33. Dieser verengte Querschnitt 34 wird dann bis zur Ausnehmung 26 im Kopfbereich 3, in der die Austrittsöffnung 35 des Kühlkanals 4 in den Hohlraum 20 liegt, annähernd beibehalten. In den Kühlluftkanal 4 ist ein zylindrisches Kühlluftleitrohr 13 annähernd mittig eingesetzt. Das Kühlluftleitrohr 13 weist einen nahezu gleichbleibend elliptischen Querschnitt 15 auf. Gehalten wird das Kühlluftleitrohr 13 am Kopfbereich 3 der Turbinenleitschaufel 1 im wesentlichen dadurch, daß es bis an die umlaufende Stufe 33 mit einem an den Übergang angepaßten Querschnitt 15 reicht oder sogar in dem Kopfbereich 3 in den verengten Querschnitt 34 des Kühlluftkanals 4 eingesetzt ist. Im Fußbereich 2 wird das Kühlluftleitrohr 13 beispielsweise durch an Seitenwände 8 des Kühlluftkanals 4 angebrachte Abstandsstege 37 mittig gehalten. Der Kühlluftkanal 4 kann beim Gießen der Turbinenschaufel 1 durch Einsetzen eines Gießkerns direkt mitgegossen werden. Das Kühlluftleitrohr 13 wird nach dem Guß in den Kühlluftkanal 4 eingesetzt.

Im Fußbereich 2 wird die Kühlluft 23 in die Eintrittsöffnung 36 des Kühlluftleitrohrs 13, das bis zu einer Oberseite 32 des Fußbereichs 2 der Turbinenleitschaufel 1 reicht, eingeleitet. Die Kühlluft 23 durchströmt dann das Kühlluftleitrohr 13 bis zu einer Kommunikationsbohrung 10. Ein Kühlluftstromanteil 42 strömt weiter bis zum Kopfbereich 3 der Turbinenschaufel 1 und dort durch die Austrittsöffnung 35 in den Hohlraum 20. Ein anderer Kühlluftstromanteil 41 strömt vom Kühlluftleitrohr 13 durch eine Kommunikationsbohrung 10 in einen Außenkanal 9 zwischen Kühlluftleitrohr 13 und Kühlluftkanal 4 und dort in entgegengesetzter Richtung in Richtung Fußbereich 2, wie in Fig.2 dargestellt. Durch die verengten Bohrungen 10 strömt der Kühlluftanteil 41 beschleunigt auf die Kühlkanalinnenwand 8. Hierdurch entsteht aufgrund des geringeren Durchmessers der Bohrung 10 eine Beschleunigung der Kühlluftströmung 41 und somit ein sehr starker Kühleffekt an der Kühlkanalinnenwand 8. Da der Außenkanal 9 im Vergleich zum Kühlluftleitrohr 13 schmaler ist, strömt der Kühlluftstromanteil 41 dort schneller. Schließlich wird die erwärmte Kühlluft 41 durch eine Austrittsöffnung 12, die an dem Hinterkantenbereich 11 des Schaufelblatts 18 von dem Außenkanal 9 zur Schaufelaußenkontur 16 der Turbinenleitschaufel 1 reicht, ausgeleitet. Der durch die Austrittsöffnung 35 im Kopfbereich 3 ausströmende Kühlluftanteil 42 strömt zunächst in den Hohlraum 20 und kühlt den U-förmigen Ring 19, der den Hohlraum 20 radial innen begrenzt. Der Kühlluftstrom 42 kann dann durch eine Bohrung 38 in einer Wand 40 des U-förmigen Rings 19 austreten.

Fig.2 zeigt einen Längsschnitt durch die Turbinenleitschaufel 1 nach Fig.1. Der gesamte Kühlluftstrom 23, der am fußseitigen Endbereich 5 in das Kühlluftleitrohr 13 einströmt, wird in zwei Kühlluftstromanteile aufgespalten, den umgelenkten Kühlluftstrom 41, der durch die Bohrungen 10 am kopfseitigen Endbereich 6 in den Außenkanal 9 einströmt und an der Austrittsöffnung 12 wieder ausströmt, und den zum U-fömigen Ring 19 herausströmenden Kühlluftstrom 42.

Fig.3 zeigt die Entwicklung der Temperatur T der Kühlluftstromanteile 41, 42, während sie die Turbinenleitschaufel 1 in Längsrichtung 31 bis zu einer Endlänge 1 des Kühlluftkanals 4 durchströmen. Die maximale Temperatur Tmax wird vom durchgehenden Strom 42 nicht erreicht, wodurch der U-förmige Ring ausreichend gekühlt werden kann. Der andere Kühlluftanteil 41 nimmt hingegen den größeren Teil der Wärme mit und befördert ihn aus der Turbinenschaufel, ohne daß die Wärme die temperaturempfindlichen Bereiche schädigen kann. Die gesamte Kühlluftmenge 23, die Summe aus beiden Stromanteilen 41, 42 ist wesentlich niedriger als im Stand der Technik.

## Patentansprüche

1. Turbinenleitschaufel (1), insbesondere Turbinenleitschaufel (1) der hintersten Stufen, mit jeweils einem radial außen angeordneten Fußbereich (2), einem radial innen angeordneten Kopfbereich (3) und einem zwischen Kopfbereich (3) und Fußbereich (2) verlaufenden radialen Kühlluftkanal (4), in den Kühlluft (23) in eine Eintrittsöffnung (36) im Fußbereich (2) einleitbar und durch eine Austrittsöffnung (35) im Kopfbereich (3) zumindest teilweise ausleitbar ist,
**dadurch gekennzeichnet, dass** der Kühlluftkanal (4) einen radialen Innenkanal aufweist, durch den die Kühlluft (23) vom Fußbereich (2) zum Kopfbereich (3) strömt und einen an den Innenkanal angrenzenden Außenkanal (9), der den Innenkanal zumindest teilweise umfangsseitig umgibt, der mit dem Innenkanal kommuniziert und der eine Austrittsöffnung (12) im Fußbereich (2) aufweist, wobei durch den Außenkanal (9) ein Kühlluftanteil (41) in Richtung Fußbereich (2) zurückströmt und durch die Austrittsöffnung (12) ausströmt.

2. Turbinenleitschaufel nach Anspruch 1,
**dadurch gekennzeichnet, dass** der Außenkanal (9) den Innenkanal praktisch vollständig umfangsseitig umgibt.

3. Turbinenleitschaufel nach Anspruch 1 oder 2,
**dadurch gekennzeichnet, dass** der Innenkanal zumindest eine Kommunikationsbohrung (10) aufweist, durch die der Kühlluftanteil (41) in den Außenkanal (9) übertreten kann.

4. Turbinenleitschaufel nach Anspruch 3,
**dadurch gekennzeichnet, dass** die Kommunikationsbohrung (10) in einem kopfseitigen Endbereich (6) angeordnet ist.

5. Turbinenleitschaufel nach einem der Ansprüche 1 bis 4,
**dadurch gekennzeichnet, dass** die Turbinenleitschaufel (1) im Fußbereich (2) in einem Hinterkantenbereich (11) eine Austrittsöffnung (12) aufweist, die mit dem Außenkanal (9) kommuniziert.

6. Turbinenleitschaufel nach einem der Ansprüche 1 bis 5,
**dadurch gekennzeichnet, dass** der Innenkanal zylindrisch ist.

7. Turbinenleitschaufel nach einem der Ansprüche 1 bis 6,
**dadurch gekennzeichnet, dass** der Innenkanal ein in den Kühlluftkanal (4) einsetzbares Kühlluftleitrohr (13) ist, das mit einem Abstand (14) zu der Innenwandung (8) des Kühlluftkanals (4) angeordnet ist und der Außenkanal (9) durch den Zwischenraum zwischen Kühlluftleitrohr (13) und der Innenwandung (8) des Kühlluftkanals (4) gebildet ist.

8. Turbinenleitschaufel nach Anspruch 7,
**dadurch gekennzeichnet, dass** der Abstand (14) geringer als ein Querschnitt (15) des Kühlluftleitrohrs (13) ist.

9. Turbinenleitschaufel nach einem der Ansprüche 1 bis 8,
**dadurch gekennzeichnet, dass** die Strömung des Kühlluftanteils (41) im Außenkanal (9) schneller ist als im Innenkanal.

10. Gießverfahren zur Herstellung einer Turbinenleitschaufel, insbesondere einer Turbinenleitschaufel nach einem der Ansprüche 1 bis 9, bei dem der Kühlluftkanal (4) der Turbinenleitschaufel (1) durch einen Kern erzeugt wird, **dadurch gekennzeichnet, dass** der Kern einen geringeren Querschnitt hat als übliche Kerne für den Guß von Turbinenleitschaufeln, wobei nach dem Guß in den Kühlluftkanal (4) ein mit zumindest einer Kommunikationsbohrung (10) versehenes Kühlluftleitrohr (13) mit Abstand (14) zu den Innenwänden (8) des Kühlluftkanals (4) eingesetzt wird, und in die Innenwände (8) im Hinterkantenbereich (11) des Fußbereichs (2) der Turbinenleitschaufel (1) bis zu der Außenkontur (16) der Turbinenleitschaufel (1) hindurchgehende Austrittsöffnungen (12) eingebracht werden.
